# EUROPÄISCHE PATENTSCHRIFT

(11) **EP 1 783 026 B1**
(45) Veröffentlichungstag und Bekanntmachung des Hinweises auf die Patenterteilung: **04.03.2009**
(21) Anmeldenummer: 06018511.3
(22) Anmeldetag: 05.09.2006
(51) Int. Cl.: B61L 23/04, B61L 3/12

(54) **Verfahren zur Datenübertragung und zentralen Datenerfassung von Messdaten stationärer Diagnosesysteme**
Method for data transmission and for central data collection of measuring data of fixed diagnostic systems
Méthode pour la transmission et la collection centrale de données de mesure de systèmes de diagnostics fixes

(30) Priorität: 08.11.2005 DE 102005053538
(43) Veröffentlichungstag der Anmeldung: 09.05.2007
(73) Patentinhaber: DB Netz AG, 60468 Frankfurt am Main (DE)
(72) Erfinder: Zoll, Andreas, 14774 Brandenburg (DE)
(74) Vertreter: Zinken-Sommer, Rainer

(56) Entgegenhaltungen:
- EP-A1- 1 213 202
- WO-A-01/23238
- DE-A1- 19 837 486
- DE-A1- 19 858 937
- US-A- 5 129 606
- US-A1- 2006 118 678

## Beschreibung

Die Erfindung betrifft ein Verfahren zur Datenübertragung und zentralen Datenerfassung von Messdaten stationärer Diagnosemodule und Diagnosesysteme die Fahrweg- bzw. Oberbauzustände und Verschleißfortschritt messen und/oder bewerten.

Aus DE 10 2004 014 282 A1 ist eine Vorrichtung zur Diagnose und Zustandsmonitoring im Überlaufbereich einer Weiche, Kreuzung oder Kreuzungsweiche eines Schienenverkehrsweges bekannt. Hierbei werden bei Überfahrt eines Zuges über die Weiche, Kreuzung oder Kreuzungsweiche Beschleunigungen des Herzstückes oder des Kreuzungspunktes gemessen. Werden vorgegebene Grenzwerte nicht überschritten, wird ein prognostizierter nächster Wartungstermin ermittelt. Falls hingegen vorgegebene Grenzwerte überschritten werden, wird eine Vermessung einer Lage und eines Zustandes von Bauteilen der Weiche, Kreuzung oder Kreuzungsweiche veranlasst. Nachteilig ist jedoch, dass nicht angegeben ist, wie und durch welches Medium die ermittelten Daten an eine Auswertezentrale übermittelt werden.

Desweiteren sind Diagnosesysteme der Fa. VAE - Roadmaster 2000 für die Diagnose in Weichen bekannt. Mit diesem Diagnosesystem kann insbesondere über spezielle Sensoren der Abstand zwischen Zunge und Backenschiene einer Weiche, eine Schienentemperatur, Abnutzungen im Herzbereich oder Längskräfte der Schiene ermittelt werden. Über ein Bussystem werden die erfassten Daten per Kabel an eine Auswertezentrale übermittelt.

Für die Diagnose von Weichenantrieben wird das Diagnosesystem SIDIS W der Fa. Siemens verwendet. Hier werden die ermittelten Daten aus dem Stellwerk per Kabel an zentrale Stellen zur Datensammlung und Bewertung übergeben. Insbesondere wird der Anwender in der Auswertezentrale bei der Diagnose durch Videosequenzen unterstützt. Die Aktualisierung der Diagnosedaten erfolgt wahlweise über das Internet, ein firmeninternes Netzwerk oder per CD.

Alle diese Diagnosesysteme des Standes der Technik erfordern jedoch umfangreiche Verkabelungen. Hierbei wird die Sensorik sternförmig per Kabel an Bussysteme angeschlossen. Die Weiterleitung der Diagnosedaten erfolgt über lange Busleitungen, die gegebenenfalls noch einmal über Server gebündelt werden. Meist werden Kabel bis in Stellwerke geleitet, um hier erste Signalvisualisierungen und Datenbewertungen sowie Datenweiterverarbeitung und -speicherung durchzuführen. Besonders nachteilig ist hierbei jedoch, dass jede zusätzlich an Diagnosetechnik in den Fahrweg/Oberbau gebrachte Installation zusätzliche Erfassungs- und Weiterleitungssysteme der gewonnenen Daten erfordert.

Für die Energieerzeugung bzw. Pufferung dezentraler Systeme, hier eines Mobiltelefones, ist beispielhaft der Einsatzung von Schuheinlagen bzw. modifiziertem Schuhwerk zu nennen, welches mit entsprechenden piezoelektrischen Bauteilen ausgerüstet ist. Für dieses Beispiel ist jedoch der bis heute noch vergleichsweise hohe Energiebedarf der Mobilfunktechnik Grund für den ausbleibenden Markterfolg eines solchen Systems.

Bekannt ist ein Verfahren und eine Einrichtung zum Überwachen des Schienenverkehrs, wobei an den Schienen befestigte Schallaufnehmersysteme geschwindigkeitsabhängig periodisches Schlagen eines gestörten Rad-Schiene-Systems erfassen, analysieren und entsprechend der erkannten Störung ggf. über Funk oder Linienleiter eine Warnung an den Zug oder auch an die Zugleitstelle absetzen (DE 198 58 937 A1). Dieses Überwachungssystem ist ausschließlich auf ein sensorgestütztes Schallaufnahmesystem gestützt und damit nicht in der Lage, ein umfassendes Bild aller anfallenden Schäden zu erstellen.

Aus der EP 1 213 202 A1 ist ein Verfahren zur Abbildung des Gleiszustandes und/oder des mechanischen Betriebsverhaltens von Schienenfahrzeugen bekannt, wobei auf einzelnen Schienenfahrzeugen Sensoren angeordnet sind, die die auftretenden Beanspruchungen in Signale umformen. Aus den Signalen werden mit einem Sensormodul und mit einer vorzugsweise auf der Zugkomposition befindlichen Auswerteeinheit Informationseinheiten generiert, die je nach Häufung und Verteilung des Gleiszustandes oder als Abbild des Betriebszustandes genommen werden. Die Informationseinheiten werden über eine Funkstrecke (GSM-R) zu einer Leitstelle übertragen. Dieses System erfasst Fahrbahnschäden ausschließlich vom Fahrzeug aus. Es tritt dabei eine Wechselwirkung zwischen Fahrzeug und Fahrbahn auf, die auch vom Zustand des jeweiligen Fahrzeuges beeinflusst wird. Die Qualität der Messwerte ist damit oft nicht so hoch, wie das bei einem fahrwegbasierten System der Fall ist.

Die DE 198 37 486 A1 beschreibt ein Verfahren zum Erkennen von Schäden an Schienenfahrzeugen und/oder Gleisen. Auch hier werden auf den Schienenfahrzeugen Sensoren eingesetzt, die auf mechanische Beanspruchungen reagieren.

In der US 5,129,606 wird die Anordnung eines Piezo-Elementes in der Zwischenlage unter der Schiene beschrieben.

Es ist somit Aufgabe der Erfindung, ein Verfahren bereitzustellen, mit dem der Installationsaufwand für Fahrweg- und Oberbaudiagnosegeräte Oberbaudiagnosetechniken und damit die Errichtungskosten gesenkt sowie Diagnosetechnik im Fahrweg/am Oberbau ohne zusätzliche Erfassungs- und Weiterleitungssysteme (Gerätetechnik) ermöglicht wird.

Diese Aufgabe wird in Verbindung mit dem Oberbegriff des Anspruches 1 erfindungsgemäß durch die in Anspruch 1 angegebenen Merkmale gelöst.

Erfindungsgemäß erfolgt eine Weiterleitung von im Fahrweg durch automatische Diagnosesysteme gewonnenen Daten über kabellose Übertragungswege an ein entsprechend ausgerüstetes Fahrzeug aus dem Regelverkehr. Das Fahrzeug, das seinerseits die Anregung für die Messungen der Diagnosesysteme im Fahrweg liefert, sammelt somit die Messergebnisse bzw. Bewertungen der Überfahrt über kurze, kabellose und dabei gleichzeitig geringe Energien beanspruchende Datenverbindungen. Anschließend werden die gesammelten Daten über die Schnittstellen des Fahrzeugs an eine zentrale Zustandserfassung-Fahrweg/Oberbau weitergeleitet. Dabei wird aus der erzeugten Energie der mit Piezotechnik bestückten Rippenplatten bzw. Zwischenlagen bzw. Schwellenbesohlungen zusätzlich auch ein Diagnosesignal abgegriffen. Dieses Diagnosesignal enthält Informationen über die Verformung der Rippenplatten bzw. Zwischenlagen bzw. Schwellenbesohlungen. Damit können vorteilhaft Aussagen über die Alterung der Rippenplatten bzw. Zwischenlagen bzw. Schwellenbesohlungen, deren Wirkungsgrad und der Strecken- und Oberbaubelastung sowie indirekt auch Rückschlüsse über die Schallabstrahlung bei einer Zugüberfahrt getroffen werden.

Besonders vorteilhaft wird durch das erfindungsgemäße Verfahren erreicht, dass das verwendete Diagnose- und Übermittlungsverfahren kompakt, billig und wartungsarm ist, d.h. geringe Installations- und Betriebskosten verursacht.

Ansprüche 2 bis 5 beinhalten vorteilhafte Ausführungsbeispiele der erfindungsgemäßen Lösung aus Anspruch 1.

Gemäß Anspruch 3 werden die zum Einsatz kommenden Diagnosegeräte unabhängig von externen Stromversorgungen betrieben. Hierdurch wird vorteilhaft erreicht, dass eine zeit- und kostenaufwendige Errichtung der Betriebsstromversorgung (per Kabel von zentralen Verteilerstandorten zum jeweiligen Bedarfspunkt im Gleis) umgangen wird. Es wird eine hohe Flexibilität für die Aus- und Umrüstung mit der beschriebenen Diagnosetechnik erreicht. Insbesondere werden die zum Einsatz kommenden Diagnosegeräte gemäß Anspruch 4 mit alternativen Energien, insbesondere Solarstrom, gespeist. Gemäß Anspruch 5 erfolgt die Energieversorgung aus der Bewegungsenergie des überfahrenden Zuges. Hierfür werden insbesondere gemäß Anspruch 8 mit Piezotechnik bestückte Rippenplatten bzw. Zwischenlagen bzw. Schwellenbesohlungen verwendet. Durch diese Maßnahmen wird vorteilhaft erreicht, dass eine Unabhängigkeit von zentralen Energieversorgungen erreicht wird, sowie erhebliche Zeit- und Kostenaufwände für die Errichtung und Inbetriebnahme von entsprechend großen "Verkabelungen" umgangen wird.

Die Erfindung wird nachstehend anhand von einem Ausführungsbeispiel und einer Zeichnung mit 2 Figuren näher erläutert. Die Figuren zeigen in
- **Fig. 1**: schematisch ein Schienenfahrzeug bei Überfahren eines zu überwachenden Bauteils
- **Fig. 2**: schematisch ein Schienenfahrzeug nach Überfahren eines zu überwachenden Bauteils und bei Datenübertragung auf das Schienenfahrzeug

Das besonders vorteilhafte Ausführungsbeispiel betrifft gemäß **Fig. 1** ein Schienenfahrzeug 1, das auf einem Gleis 2 verkehrt. Das Schienenfahrzeug 1 überfährt eine zu überwachende Stelle im Gleis, an der sich ein automatisches Diagnosesystem 3 befindet. Durch die Überfahrt des Schienenfahrzeuges 1 wird das Gleis 2 insbesondere zu Schwingungen erregt, die durch das automatische Diagnosesystem 3 erfasst und an einen Sender 4 über eine Datenleitung 5 weitergeleitet wird.

Fährt das Schienenfahrzeug 1 über den Sender 4 gemäß **Fig. 2** nimmt es über einen speziellen Empfänger 6 die Daten des Senders und damit des Diagnosesystems 3 auf und sendet diese mittels einer Antenne 7 über eine Funkverbindung zu einer zentralen Zustandserfassung-Fahrweg/Oberbau. Diese verarbeitet die Daten des Diagnosesystems 3 und leitet entsprechende weiterführende Maßnahmen ein.

### Bezugszeichenliste

- 1: Schienenfahrzeug
- 2: Gleis
- 3: automatisches Diagnosesystem
- 4: Sender
- 5: Datenleitung
- 6: Empfänger
- 7: Antenne

## Patentansprüche

1. Verfahren zur Datenübertragung und zentralen Datenerfassung von Messdaten stationärer Diagnosemodule und Diagnosesysteme die Fahrweg- bzw. Oberbauzustände und Verschleißfortschritt messen und/oder bewerten, **dadurch gekennzeichnet, dass** von im Fahrweg durch automatische Diagnosesysteme (3) gewonnene Daten über kabellose Übertragungswege an ein entsprechend ausgerüstetes Fahrzeug (1) aus dem Regelverkehr weitergeleitet werden und durch das Fahrzeug (1) , das seinerseits die Anregung für die Messungen der Diagnosesysteme (3) im Fahrweg liefert, die Messergebnisse bzw. Bewertungen der Überfahrt über kurze, kabellose und dabei gleichzeitig geringe Energien beanspruchende Datenverbindungen gesammelt werden und anschließend die gesammelten Daten über die Schnittstellen des Fahrzeugs (1) an eine zentrale Zustandserfassung-Fahrweg/Oberbau weitergeleitet werden, wobei eine Energieversorgung mit Hilfe von mit Piezotechnik bestückten Rippenplatten bzw. Zwischenlagen bzw. Schwellenbesohlungen erzeugt wird und aus der dort erzeugten Energie ein Diagnosesignal abgegriffen wird, das Informationen über die Verformung der Rippenplatten bzw. Zwischenlagen bzw. Schwellenbesohlungen enthält.

2. Verfahren zur Datenübertragung und zentralen Datenerfassung von Messdaten nach Anspruch 1, **dadurch gekennzeichnet, dass** die zum Einsatz kommenden Diagnosegeräte (3) unabhängig von externen Stromversorgungen betrieben werden.

3. Verfahren zur Datenübertragung und zentralen Datenerfassung von Messdaten nach Anspruch 2, **dadurch gekennzeichnet, dass** die zum Einsatz kommenden Diagnosegeräte (3) mit alternativen Energien, insbesondere Solarstrom, gespeist werden.

4. Verfahren zur Datenübertragung und zentralen Datenerfassung von Messdaten nach Anspruch 2, **dadurch gekennzeichnet, dass** die zum Einsatz kommenden Diagnosegeräte (3) aus der Bewegungsenergie des überfahrenden Zuges gespeist werden.

## Claims

1. A method for the data transmission and central data acquisition of measurement data of stationary diagnostic modules and diagnostic systems which measure and/or evaluate the road or permanent way conditions and wear progress, **characterised in that** data gained in the road through automatic diagnostic systems (3) is passed on to a suitably equipped vehicle (1) from the regular traffic via cableless transmission paths and through the vehicle (1), which in turn supplies the excitation for the measurements of the diagnostic systems (3) in the road, the measurement results or evaluations of the passing over are collected via short, cableless data connections requiring low energies at the same time and subsequently the collected data is passed onto a central condition recording unit - road/permanent way via the interfaces of the vehicle (1), wherein energy supply is generated with the help of rib plates or intermediate layers or sleeper soles equipped with piezo technology and from the energy generated there a diagnostic signal is tapped off which contains information relating to the deformation of the rib plates or intermediate layers or sleeper soles.

2. The method for data transmission and central data acquisition of measurement data according to Claim 1, **characterised in that** the diagnostic devices (3) that will be used are operated independently of external power supplies.

3. The method for the data transmission and central data acquisition of measurement data according to Claim 2, **characterised in that** the diagnostic devices (3) that will be used are fed with alternative energies, more preferably solar current.

4. The method for data transmission and central data acquisition of measurement data according to Claim 2, **characterised in that** the diagnostic devices (3) that will be used are fed from the kinetic energy of the overpassing train.

## Revendications

1. Procédé de transmission de données et d'enregistrement central de données de données de mesure de modules de diagnostic et systèmes de diagnostic stationnaires mesurant ou évaluant les états de la voie de circulation ou de la superstructure et la progression de l'usure, **caractérisé en ce que** les données récupérées dans la voie de circulation par des systèmes de diagnostic automatiques (3) sont retransmises par des voies de transmission sans fil à un véhicule (1) équipé en conséquence du trafic régulier et que les résultats de mesure ou évaluations du passage sont collectés via des liaisons de transmission de données courtes, sans fil et consommant en même temps de faibles énergies par le véhicule (1) qui fournit de son côté l'impulsion de mesure des systèmes de diagnostic (3) dans la voie de circulation et que les données collectées sont ensuite retransmises par les interfaces du véhicule (1) à un système d'enregistrement central voie de circulation/superstructure, une alimentation énergétique étant produite à l'aide de plaques nervurées ou couches intermédiaires ou semelles de traverses équipées d'un système piézotechnique et qu'à partir de l'énergie qui y est produite, un signal de diagnostic est capté, lequel signal contient des informations sur la déformation des plaques nervurées ou couches intermédiaires ou semelles de traverses.

2. Procédé de transmission de données et d'enregistrement central de données de données de mesure selon la revendication 1, **caractérisé en ce que** les appareils de diagnostic utilisés (3) fonctionnent indépendamment d'alimentations électriques extérieures.

3. Procédé de transmission de données et d'enregistrement central de données de données de mesure selon la revendication 2, **caractérisé en ce que** les appareils de diagnostic utilisés (3) sont alimentés par des énergies alternatives, en particulier l'énergie solaire.

4. Procédé de transmission de données et d'enregistrement central de données de données de mesure selon la revendication 2, **caractérisé en ce que** les appareils de diagnostic utilisés (3) sont alimentés à partir de l'énergie du mouvement de passage du train.
